# EUROPÄISCHE PATENTSCHRIFT

(11) **EP 3 399 887 B1**
(45) Veröffentlichungstag und Bekanntmachung des Hinweises auf die Patenterteilung: **16.10.2019**
(21) Anmeldenummer: 17705292.5
(22) Anmeldetag: 03.01.2017
(51) Int. Cl.: A47C 3/12

(54) **SITZMÖBEL IN ZWEI-SCHALEN-KONSTRUKTION ZUR AUFNAHME VON DEKORBÖGEN**
PIECE OF SEATING FURNITURE IN TWO-SHELL DESIGN FOR HOLDING DECAL SHEETS
MEUBLE D'ASSISE DE STRUCTURE À DEUX COQUES DESTINÉ À RECEVOIR DES FEUILLES DÉCORATIVES

(30) Priorität: 04.01.2016 DE 202016100003 U
(43) Veröffentlichungstag der Anmeldung: 14.11.2018
(73) Patentinhaber: Hummel, Sven, 55118 Mainz (DE)
(72) Erfinder: Hummel, Sven, 55118 Mainz (DE)
(74) Vertreter: Mackert, Andreas
(86) Internationale Anmeldenummer: PCT/DE2017/100002
(87) Internationale Veröffentlichungsnummer: WO 2017/118454

(56) Entgegenhaltungen:
- WO-A1-2007/076870
- DE-A1-102009 016 924
- IT-A1- MO 910 051
- US-A- 2 711 786

## Beschreibung

Die Erfindung betrifft ein Sitzmöbel gebildet aus zwei miteinander verbundenen Sitzschalen, die als ein verbundenes Bauteil Sitzfläche und Rückenlehne des Sitzmöbels bilden gemäß dem Oberbegriff des Anspruches 1.

Es ist im Stand der Technik bereits offenbart, Sitzmöbel so zu gestalten, dass diese der Aufnahme von auswechselbaren Dekorplatten oder auch Werbegestaltungen dienen können. Hierbei liegt der Schwerpunkt bisheriger Veröffentlichungen in der Nutzung der Rückenlehnen von Sitzmöbeln zur Aufnahme der Dekorplatten oder Werbedarstellungen.

Die deutsche Gebrauchsmusterschrift DE 9412911 offenbart ein Möbelstück in Form eines Stuhls, bei welchem die Rückenlehne aus 2 durchsichtigen Kunststoffplatten gebildet wird zwischen denen ein bedruckter Bogen auswechselbar eingesetzt ist. Diese 2 Kunststoffplatten sind hierbei in 2 seitlichen Führungsnuten eingesetzt. Es sind demnach bewegliche Platten zu führen zur Aufnahme des Bogens. Zudem ist die Offenbarung auf einen Teil des Sitzmöbels, nämlich die Rückenlehne beschränkt.

Die Offenlegungsschrift DE 202004002419 U1 zeigt ein dreidimensionales Sitzmöbel aus einem biegsamen Plattenmaterial, wobei das Anbringen von Werbung oder Firmenlogos direkt auf dem flexiblen Material erfolgen soll.

Die Offenlegungsschrift DE 4428961 A1 offenbart eine Sitzmöbelrückenlehne mit auswechselbarer Dekorplatte. Hierbei ist vorgesehen, die Rückenlehne wie eine Art Steckrahmen zu gestalten, wobei ein oberseitiger Schlitz verbleibt, in den ein Bildmotiv eingesteckt werden kann. Es ist ein Spaltraum zwischen 2 Platten vorgesehen sowie eine oberseitige Öffnung, in die das Bildelement beziehungsweise dss gestaltende Folienelement einschiebbar ist. Das Ergebnis ist eine Rückenlehne, die bilderrahmenartig ausgebildet durch variierende Dekorplatten gestaltbar ist.

Die Offenlegungsschrift DE 19849644 A1 wiederum zeigt ebenfalls ein Sitzmöbel, das durch Einlegen eines Werbeträgers individuell gestaltet werden kann. Hierfür ist vorgesehen, dass das Sitzmöbel eine durchsichtige Platte aufweist, unter der der Werbeträger befestigt werden kann. Diese Platte in der Regel als Sitzfläche ausgebildet. Diese durchsichtige Platte ist als entfernbare bzw. wegklappbare oder verschwenkbare Werbefläche ausgebildet, die zum Einlegen des Werbeträgers aufgeklappt und anschließend wieder zugeklappt werden muss. In die Sitzmulde wird nun der Werbeträger eingelegt und die einteilige oder auch zweiteilige Klappe wieder geschlossen. Es ergibt sich somit der grundsätzliche Aufbau einer Sitzschale. Es handelt sich daher um eine komplexe Konstruktion mit mechanisch angelenkten beweglichen Teilen.

Schließlich ist aus der Gebrauchsmusterschrift DE 20 2006 002 239 U1 ein Werbeträger bekannt, wobei hier ein Werbeträgerelement in Form einer Rückenlehne zwischen 2 blockartige Elemente eingespannt wird. Auch hier ist lediglich ein Teil des auch als Sitzmöbel nutzbaren Werbeträgers als Werbefläche nutzbar, nämlich die Rückenlehne.

Es ergibt sich aus dem Stand der Technik keine Lösung, die eine vollflächige Gestaltung eines Sitzmöbels ermöglicht ohne bewegliche Teile oder mechanische Komponenten, die gleichzeitig einen üblichen Standard erfüllt in Bezug auf Komfort, Handhabbarkeit, Stapelbarkeit u.ä..

Vor diesem Hintergrund ist es die Aufgabe der vorliegenden Erfindung ein Sitzmöbel gebildet aus zwei miteinander verbundenen Sitzschalen, die als ein verbundenes Bauteil Sitzfläche und Rückenlehne des Sitzmöbels bilden, so zu gestalten, dass annähernd die komplette Fläche des Sitzmöbels leicht mit einem Dekorbogen versehen werden kann. Hierbei soll ein leichter Austausch des Dekorbogens möglich sein und dieser gleichzeitig so im Sitzmöbel angeordnet sein, dass er bei der Benutzung keinen Verschleiß erfährt.

Erreicht wird dies nach der Erfindung durch ein Sitzmöbel mit den kennzeichnenden Merkmalen des Anspruches 1.

Die Unteransprüche haben hierbei vorteilhafte Ausgestaltungen des Sitzmöbels zum Gegenstand.

Hieraus ergibt sich zum einen, dass durch die erfinderische Lösung eines aus zwei annähernd identisch geformten Sitzschalen zusammengesetzter Grundkörpers des Sitzmöbels keine beweglichen Elemente vorliegen, die zur Anordnung eines Dekorbogens gelöst oder bewegt werden müssen. Vielmehr ist das Sitzmöbel selbst durch die Konstruktion aus 2 Schalen so beschaffen, dass zwischen diesen Schalen der flächige Spaltraum verbleibt, in den nun annähernd die gesamte Grundfläche des Sitzmöbel umfassend ein Dekorbogen eingeführt werden kann.

Auf diese Weise kann erreicht werden, dass das Sitzmöbel selbst in seiner Erscheinungsform durch das Einführen des Dekorbogens komplett im Eindruck verändert werden kann, was sowohl bei Anwendung im privaten Bereich in Abstimmung beispielsweise zu anderen Möbeln, Fußboden- oder Wandbelägen sinnvoll sein kann. Zum anderen allerdings auch gerade im Bereich der gewerblichen Nutzung von Sitzmöbeln, beispielsweise beim Messebau, große Vorteile aufweisen kann, da so Sitzmöbel individuell auf den Anlass anpassbar sind. Hier ist insbesondere daran gedacht, die Möbel bestimmten Anlässen wie Produktpräsentationen oder Unternehmensveranstaltungen durch Aufnahme bestimmter Gestaltungen wie Firmenlogos und Corporate Identity anpassen zu können.

In diesem Zusammenhang ist insbesondere wichtig, dass die Stühle den bekannten Anforderungen an Stapelbarkeit, Haltbarkeit und Komfort genügen. Die vorliegende Lösung hat hierbei insofern keine Defizite, da die Sitzschale eine komplett durchgängige aus Sitzfläche und Rückenlehne zusammengesetzte Sitzschale ist, die den Anforderungen an übliche Standards voll entspricht.

Ein zentraler erfinderische Gedanke hierbei ist, dass zwischen den 2 Sitzschalen der vollflächige Spaltraum gebildet wird, in den nun durch eine schlitzförmige Zugangsöffnung ein Dekorbogen eingeführt werden kann, der so durch zumindest eine transparente obere Sitzschale die Gestalt des Sitzmöbels prägt. Die Anordnung der Zugangsöffnung kann hierbei zum einen an der Oberseite der Rückenlehne über deren Gesamtbreite erfolgen oder auch über eine schlitzartige Zugangsöffnung in der unteren Sitzschale, also rückwärtig an der Oberfläche des Sitzmöbel über dessen Breite verlaufen angeordnet sein.

Besondere der Übergangsbereich von Rückenlehne zu Sitzfläche aus der Vertikalen in die Horizontale erscheint hierbei geeignet zu Anordnung der Zugangsöffnung, wobei auch die Möglichkeit besteht, hier den Dekorbogen aus mehreren Segmenten bestehend in den flächigen Spaltraum zwischen den Sitzschalen einführen zu können.

Zudem kann das Einführen des Dekorbogens in den flächigen Spaltraum zwischen den Sitzschalen erleichtert werden durch weitere Durchbrechungen in der unteren, rückwärtigen Schale, die in etwa quer zur Zugangsöffnung verlaufend angeordnet sind. Diese Durchbrechungen verlaufen somit in Längserstreckung des Grundkörpers des Sitzmöbels und ermöglichen eine manuelle Einführung des Dekorbogens durch Schieben des Dekorbogens in den flächigen Spaltraum.

Die Verbindung der beiden annähernd identisch geformten Sitzschalen erfolgt ausschließlich in deren umlaufenden Randbereich entweder komplett umlaufend oder punktuell. Es ist hierbei zum einen eine Verklebung im Randbereich möglich, wobei die Ausformung der Sitzschalen entsprechende Distanzmittel aufweisen muss, um den flächigen Spaltraum zwischen den Sitzschalen zu erzeugen. Diese Distanzmittel können entweder durch einen umlaufenden Erhebung auf zumindest einer der Sitzschalen im Randbereich und ausgerichtet zur 2. Sitzschale bestehen. Diese Distanzmittel können allerdings auch lediglich punktuell umlaufend im Randbereich der Sitzschalen angeordnet sein oder auch als separate Distanzkörper streifenförmig oder punktuell zwischen den Sitzschalen bei deren Verbindung platziert werden.

Auf diese Weise wird erreicht, dass der flächige Spaltraum zwischen den Sitzschalen annähernd die komplette Fläche Sitzmöbel umfasst, wodurch die vollflächige Gestaltung durch den Dekorbogen ermöglicht wird.

Grundsätzlich besteht hierbei neben der Verklebung oder Verschweißung auch die Möglichkeit von mechanischen Verbindungsmitteln, beispielsweise einem Verschrauben der zu verbinden Sitzschalen. Hier ist eine besonders vorteilhafte Ausgestaltung zu erreichen durch zwei sich gegenüber liegende, die seitlichen Kanten der Sitzschalen verbindenden Leisten. Diese Leisten können zweckmäßigerweise aus unterschiedlichen Materialien bestehen, beispielsweise aus einem bereits dem Formverlauf der seitlichen Kanten der Sitzschalen folgenden Metallprofil, oder aber auch aus Kunststoff, der entweder auch bereits vorgeformt dem Verlauf der seitlichen Kanten der Sitzschalen folgt oder so elastisch ausgebildet ist, dass er an diese Form angepasst werden kann.

Die Verwendung seitlicher Profilleisten zur Verbindung der Schalen hat hierbei mehrere positive Aspekte. Dies betrifft zum einen die angestrebte Distanz zwischen den Sitzschalen die zum Einführen der Dekorbögen zwischen die Sitzschalen erforderlich ist. Hier ist es möglich, das Distanzmittel umlaufend in die Profilleiste zu integrieren, sodass hier im Querschnitt eine E-förmige Profilleiste entsteht, wobei der mittlere Bereich der Profilleiste als Distanzmittel ausgebildet ist.

Eine weitere Bauform kann derart ausgestaltet sein, dass die umlaufende Verbindungsleiste in Form eines C-Profils ausgebildet ist, in welches ein Distanzmittel eingesetzt werden kann, entweder als lose eingelegter oder verklebter in etwa T-förmig ausgebildeter Profilkörper, der beispielsweise aus einem elastischen Kunststoff ausgebildet sein kann.

Grundsätzlich ist die Ausgestaltung des die Sitzschalen an ihren seitlichen Kanten verbindenden Profils in einer großen Varietät möglich, wobei der mittlere Bereich als Distanzmittel ausgebildet sein sollte und die äußeren Bereiche die Sitzschalen miteinander fest verbinden. Hierbei sind unterschiedliche Formen der Befestigung dieser Leisten an den Sitzschalen denkbar. Vorteilhafter Weise findet eine Verschraubung an den Sitzschalen statt, da so ein leichtes Montieren und Demontieren der Profilleisten an den Sitzschalen möglich ist. Es ist aber auch grundsätzlich eine Steckverbindung denkbar, wobei an den umlaufenden Profilleisten federartige Vorsprünge vorgesehen sind, die in nutartige Vertiefungen an den umlaufenden Kanten der Sitzschalen eingreifen.

In diesem Zusammenhang ist in einer vorteilhaften Gestaltung der Erfindung vorgesehen, für die glatte Verbindung zwischen Sitzschale und seitlicher Verbindungsleiste eine flächige Vertiefung an den seitlichen kanten der Sitzschalen so auszubilden, dass diese die Stärke des Verbindungsprofils komplett aufnehmen. Dies führt dazu, dass kein spürbarer Übergang zwischen der Sitzfläche und den hierin versenkt angeordneten seitlichen Verbindungsprofilen spürbar ist. Die Verbindungsleisten legen sich somit völlig flach auf die Sitzschalen auf und sind in die seitlichen Vertiefungen versenkt.

Ein in diesem Zusammenhang positiver Effekt dieser Form der Verbindung im Verhältnis zu einer Alternative der dauerhaften Verklebung der Sitzschalen aufeinander ist, dass die Verbindung der parallel geführten gleich geformten Sitzschalen mittels der seitlichen Verbindungsleisten als lösbare Verbindung ausgebildet ist. Dies bedeutet wiederum, dass das Sitzmöbel einer Vielzahl von sowohl Umgestaltungen als auch Instandhaltungsarbeiten unterzogen werden kann.

Beispielsweise können die Sitzschalen durch das Ablösen der seitlichen Verbindungsleisten wieder voneinander abgehoben und gereinigt werden. Alternativ könnte auch eine oberseitig durch die Abnutzung beschädigte Sitzschale durch eine neue Sitzschale ersetzt werden, wobei der Rest des Sitzmöbels hiervon nicht betroffen ist.

Eine weitere Option wäre beispielsweise, eine Umgestaltung des Sitzmöbels durch eine Veränderung der seitlichen Verbindungsleisten vorzunehmen. Dies ist beispielsweise dann möglich, wenn von einer einfachen Gestaltung des Sitzmöbels mit einer umlaufenden Kunststoffleiste auf eine wertigere Gestaltung mit einer gebürsteten Aluminiumleiste umgestellt werden soll, um das Sitzmöbel beispielsweise zu einem späteren Zeitpunkt neu zu gestalten und aufzuwerten. Auch ist es möglich, bestimmte farbliche Gestaltungen zu verändern, die sich durch die Wahl der seitlichen Verbindungsleiste erreichen lassen.

Es ist zudem bei einer vorteilhaften Gestaltung der erfindungsgemäßen Sitzmöbel vorgesehen, die Verbindungsmittel zu den Beinen der Stühle ebenfalls an den seitlichen Profilleisten beziehungsweise Verbindungsleisten zu befestigen und somit die Bodenfläche beziehungsweise die untere Sitzschale frei von Verbindungsmitteln ausbilden zu können. Dies hat den Vorteil, dass beispielsweise metallisch ausgebildete seitliche Verbindungsleisten auch in besserem Maße geeignet sind, die durch die Benutzung des Stuhls ins Material eingebrachten Kräfte aufzunehmen als dies in einem Kunststoff in der Unterschale des Sitzmöbels möglich ist.

Hier ist auch eine Vielzahl von gestalterischen Möglichkeiten für die Anordnung der Beine beziehungsweise des Untergestells des Stuhles möglich. Beispielsweise können punktuelle Verschraubungen an den seitlichen Befestigungsleisten erfolgen, wobei diese entweder unabhängig von der Befestigung der Leiste an den Sitzschalen oder mit dieser kombiniert ausgebildet sein können.

Grundsätzlich sind bei der Ausgestaltung sowohl Lösungen denkbar, bei denen die untere Sitzschale farbig ausgestaltet ist und lediglich die obere Sitzschale transparent und somit den Dekorbogen erkennbar ausgebildet ist. Alternativ können aber auch die obere und die untere Sitzschale aus einem transparenten Kunststoff gefertigt sein. In Falle unterschiedlich gestalteter obere und untere Sitzschale kann die untere eventuell nicht transparente Sitzschale grundsätzlich auch aus einem anderen Werkstoff bestehen als die aufgesetzte transparente Sitzschale, die in der Regel aus einem transparenten Kunststoff zu fertigen ist.

Es sind grundsätzlich unterschiedliche Traggestelle unter dem Grundkörper des Sitzmöbels denkbar. So ist beispielsweise naheliegend ein Kufengestell verwendbar wie auch ein klassisches vierbeiniges Stand-Modell, aber auch andere mögliche Lösungen sind denkbar. Eine Weiterentwicklung der Sitzmöbel zielt darauf ab, diese durch aneinander schieben und sprechendes mechanisches verbinden zu einer Bank zusammenführen zu können.

Ein entsprechendes verändertes Traggestell höherer Bauform sowie eine Anpassung der Sitzschalen ermöglicht zudem durch Verkürzung der Rückenlehne die Ausbildung des Sitzmöbels als erhöhten Barhocker oder ähnliches.

Nachfolgend wird die Erfindung anhand von Zeichnungen näher erläutert. Es zeigen
- Fig. 1: eine Bauform des erfindungsgemäßen Sitzmöbels 1 als Stuhl aus transparentem Kunststoff in seitlich perspektivischer Ansicht,
- Fig. 2: eine Bauform des erfindungsgemäßen Sitzmöbels 1 mit noch nicht eingeschobener zweiteiliger Dekorplatte 7 in seitlich perspektivischer Ansicht,
- Fig. 3: eine Bauform des erfindungsgemäßen Sitzmöbels 1 mit eingeschobener einteiliger Dekorplatte 7 in seitlich perspektivischer Ansicht,
- Fig. 4: eine Bauform des erfindungsgemäßen Sitzmöbels 1 in Explosionsansicht in seitlich perspektivischer Ansicht,
- Fig. 5: eine Bauform des erfindungsgemäßen Sitzmöbels 1 in Explosionsansicht mit eingeschobener einteiliger Dekorplatte 7 in seitlich perspektivischer Ansicht,
- Fig. 6: eine alternative Bauform des erfindungsgemäßen Sitzmöbels 1 mit seitlichen Befestigungsleisten in seitlich perspektivischer Ansicht,
- Fig. 7: die alternative Bauform des erfindungsgemäßen Sitzmöbels 1 mit seitlichen Befestigungsleisten 15 in Explosionsansicht,
- Fig. 8: eine geschnittene Detailansicht der mit seitlichen Befestigungsleisten 15 verbundenen Sitzschalen 2 und 3 sowie
- Fig. 9: eine geschnittene Detailansicht der mit seitlichen Befestigungsleisten 15 verbundenen Sitzschalen 2 und 3 und deren Verbindung zu einem Unterbau 13.

Bei der in Figur 1 dargestellten Bauform des erfindungsgemäßen Sitzmöbels 1 handelt es sich um eine typische Bauform eines stapelbaren Stuhles mit einem Unterbau 13 als Kufengestell, auf welchem die Sitzschale beispielsweise durch Schrauben befestigt ist. Derartige Sitzmöbel haben in öffentlichen Räumen wie Schulen oder Veranstaltungsorten weite Verbreitung. Es handelt sich hierbei um eine Darstellung, in der die erfindungsgemäße Sitzschale bereits aus den beiden baulichen Elementen der oberen Sitzschale 2 und der unteren Sitzschale 3 zusammengesetzt ist. Es ist hierbei aufgrund der transparenten oberen Sitzschale 2 auch die in der unteren Sitzschale 3 angeordneten Durchbrechungen 8 erkennbar, welche dem Einführen einer hier nicht dargestellten Dekorplatte 7 unterstützend dienen.

In Figur 2 ist nun die Dekorplatte 7 in diesen Beispielsfall gebildet aus 2 Segmenten 7' und 7'' dargestellt. Es handelt sich hierbei um eine Bauform der erfinderischen Lösung, bei der sowohl an der Vorderkante 11 der Sitzfläche des Stuhles wie auch an der Oberkante 10 der Rückenlehne eine Zugangsöffnung 6 in den Spaltraum 5 zwischen der oberen Sitzschale 2 und der unteren Sitzschale 3 angeordnet sind. Hier sind die Segmente 7' und 7'' der Dekorplatte 7 angesetzt, wobei Pfeile die Einschubrichtung darstellen.

Figur 3 zeigt nun zum einen das erfindungsgemäße Sitzmöbel 1 mit eingesetzter Dekorplatte 7, wodurch eine vollflächige Darstellung beispielsweise einer grafischen Darstellung oder eines Firmenlogos die gesamte Sitzfläche des Stuhls einnehmend angeordnet sein kann.

Zum anderen ist hier eine Ausschnittsvergrößerung wiedergegeben, die den Übergang des Randbereichs als Verbindungsbereich der oberen Sitzschale 2 unter unteren Sitzschale 3 mit der dazwischen angeordneten Verklebung 9 erkennen lässt, wie auch den an die Verklebung 9 anschließenden Spaltraum 5 zwischen den Sitzschalen 2 und 3.

Die Explosionsdarstellung der Figur 4 wiederum verdeutlicht, aus welchen baulichen Elementen das Sitzmöbel 1 zusammengesetzt ist. Es ist hierbei der Unterbau 13 als Kufengestell als tragendes Element dargestellt wie auch Verbindungsmittel 14, die der Befestigung der Sitzschale auf dem Unterbau 13 dienen. Es wird hierbei in dieser Figur 4 deutlich, dass die transparente Sitzschale aus einer oberen geschlossen ausgebildete Sitzschale 2 und der darunter identisch ausgebildeten unteren Sitzschale 3 zusammengesetzt ist, wobei die untere Sitzschale 3 zusätzliche Durchbrechungen 8 aufweist, die bei der Einführung der Dekorplatte 7 hilfreich sind. Im vorliegenden Fall kann die hierfür erforderliche Zugangsöffnung 6 an der Oberkante 10 der Rückenlehne wie auch an der Vorderkante 11 der Sitzfläche oder an beiden Kanten angeordnet sein.

Schließlich zeigt Figur 5 wiederum eine Explosionszeichnung, wobei hier auch die Platzierung einer einteiligen Dekorplatte 7 zwischen den beiden Sitzschalen 2 und 3 ersichtlich wird. Es ist erkennbar, dass die Dekorplatte 7 in etwa die vollständige Fläche der Sitzschale abdeckt und somit die gesamte Sitzfläche und Rückenfläche der Sitzschale dekorativ gestaltet werden kann.

Die Figuren 6 und 7 wiederum verweisen auf eine alternative Bauform, bei der die Sitzschalen 2 und 3 nicht verklebt sondern mittels an den seitlichen Randbereichen 4 lösbar angebrachten Verbindungsleisten 15 miteinander verbunden sind. Grundsätzlich können diese Verbindungsleisten 15 als Profile unterschiedlichen Querschnitts ausgebildet sein, in der dargestellten Bauform ist in Figur 8 und 9 aber erkennbar, dass hier ein E-Profil 17 verwendet wird.

Das E-Profil 17 besteht hierbei aus den seitlich an den Sitzschalen 2 und 3 aufliegenden und diese verbindenden Armen wie aus dem zwischen Sitzschalen 2 und 3 verlaufenden mittleren Arm, der das Distanzmittel darstellt, um die Sitzschalen 2 und 3 in dem gewünschten Abstand zueinander zu halten. Dieser mittlere Arm kann aus vom restlichen Material des Profils abweichendem Material bestehen, beispielsweise bei einem Aluminiumprofil aus einem elastischen Kunststoff.

Es ist des zudem eine Trageleiste 16 am oberen Ende der Rückenlehne dargestellt, die an den seitlichen Verbindungsleisten 15 befestigt, im dargestellten Beispiel verschraubt ist. Diese dient der leichteren Handhabung der Sitzmöbel 1.

Auch an den horizontal verlaufenden unteren Schenkeln der Verbindungsleisten 15 sind weitere Leisten 18 angeordnet, die die Verbindung zum Unterbau 13 bilden. Dies hat den Vorteil, dass diese Bereiche, in denen die das Sitzmöbel belastenden Gewichtskräfte besonders wirken, nicht in den Kunststoff der Sitzschale 3, sondern in die beispielsweise metallischen Verbindungsleisten 15 verlegt sind, was zum einen die Haltbarkeit des Sitzmöbels 1 verbessert, und zum anderen die Montage, Demontage und den Austausch dieser Bauteile begünstigt.

In den Figuren 8 und 9 ist die Anordnung der seitlichen Verbindungsleiste 15 im Schnitt verdeutlicht. Es handelt sich um ein E-Profil 17, wobei der mittlere Arm des Profils 17 zwischen den Sitzschalen 2 und 3 den erforderlichen Spaltraum 5 erzeugt. Zudem ist erkennbar, dass eine Aussparung 19 an den umlaufenden seitlichen Kanten der Sitzschalen 2 und 3 derart verläuft, dass der obere und untere Arm des E-Profils 17 in dieses eingreift und so ein glatter Übergang zur Oberfläche der Sitzschalen 2 und 3 entsteht.

Figur 9 verdeutlicht zudem eine mögliche Befestigung eines Unterbaus 13 des Sitzmöbels 1 an den Sitzschalen 2 und 3 mittels der seitlichen Verbindungsleisten 15. In dieser Bauform ist dies durch eine Materialaussparung in der unteren Sitzschale 3 gelöst, in die ein abgewinkeltes Ende einer Befestigungsleiste 19 zum Unterbau 13 eingreift und mit der seitlichen Verbindungsleiste 15 verschraubt ist. Diese Befestigungsleiste ist ihrerseits mit dem Unterbau 13 beispielsweise einem Kufengestell verschraubt.

## Patentansprüche

1. Sitzmöbel (1) gebildet aus zwei miteinander verbundenen Sitzschalen (2, 3), die als ein verbundenes Bauteil Sitzfläche und Rückenlehne des Sitzmöbels (1) bilden,
- wobei die zum Sitzmöbel (1) verbundene obere und untere Sitzschale (2, 3) in etwa baugleich ausgebildet ist
- und diese lediglich in ihrem Randbereich (4) derartig miteinander verbunden sind, dass ein freier, schmaler und flächiger Spaltraum (5) zwischen den Sitzschalen (2, 3) verbleibt,
- der über eine schlitzförmige Zugangsöffnung (6) auf der Oberseite (10) der Rückenlehne und/oder an der Vorderkante (11) der Sitzfläche und/oder in der rückwärtigen Oberfläche des Sitzmöbels (1) einen Dekorbogen (7) aufnimmt,
- der in etwa die Größe der Oberfläche des Sitzmöbels (1) aufweist.

2. Sitzmöbel (1) nach Anspruch 1,
**dadurch gekennzeichnet, dass**
die schlitzförmige Zugangsöffnung (6) zum Einführen des Dekorbogens (7) in den Spaltraum (5) zwischen den Sitzschalen (2, 3) an der Oberkante (10) der Rückenlehne und/oder an der Vorderkante (11) der Sitzfläche über deren vollständige Breite verlaufend angeordnet ist.

3. Sitzmöbel (1) nach Anspruch 1,
**dadurch gekennzeichnet, dass**
die schlitzförmige Zugangsöffnung (6) für die Einführung des Dekorbogens (7) im Krümmungsbereich des Übergangs von Rückenlehne zu Sitzfläche rückseitig angeordnet ist.

4. Sitzmöbel (1) nach einem der vorangegangenen Ansprüche,
**dadurch gekennzeichnet, dass**
neben den querverlaufenden schlitzförmigen Zugangsöffnungen (6) für den Dekorbogen (7) ebenfalls in etwa rechtwinklig hierzu verlaufende weitere Durchbrechungen (8) in der unteren Sitzschale (3) angeordnet sind, die eine Führung des Dekorbogen (7) in den Spaltraum (5) zwischen den Sitzschalen (2, 3) ermöglichen.

5. Sitzmöbel (1) nach einem der vorangegangenen Ansprüche,
**dadurch gekennzeichnet, dass**
das Sitzmöbel (1) in Form eines Stuhles oder Barhockers ausgebildet ist.

6. Sitzmöbel (1) nach einem der vorangegangenen Ansprüche,
**dadurch gekennzeichnet, dass**
- Distanzmittel zur Herstellung des flächigen Spaltraumes (5) zwischen den Sitzschalen (2, 3) randständig zwischen den Sitzschalen (2, 3) angeordnet sind,
- wobei diese Distanzmittel umlaufend oder punktuell Teil einer oder beider Sitzschalen (2, 3) sein können oder als separate Körper zwischen den Sitzschalen (2, 3) angeordnet sein können.

7. Sitzmöbel (1) nach einem der vorangegangenen Ansprüche,
**dadurch gekennzeichnet, dass**
der flächige Spaltraum (5) zwischen den Sitzschalen (2, 3) die komplette Fläche des Sitzmöbels (1) abzüglich der Verbindungsbereiche im umlaufenden Randbereich (4) des Sitzmöbels (1) umfasst, wodurch eine vollflächige Gestaltung durch einen eingesetzten Dekorbogen (7) möglich ist.

8. Sitzmöbel (1) nach einem der vorangegangenen Ansprüche,
**dadurch gekennzeichnet, dass**
zumindest eine der Sitzschalen (2, 3) transparent ausgebildet ist.

9. Sitzmöbel (1) nach einem der vorangegangenen Ansprüche,
**dadurch gekennzeichnet, dass**
mehrere Stuhlartige Sitzmöbel (1) zu einer Sitzbank lösbar verbunden werden können.

10. Sitzmöbel (1) nach einem der vorangegangenen Ansprüche,
**dadurch gekennzeichnet, dass**
der einsetzbare und austauschbare Dekorbogen (7) aus mehreren Segmenten (7', 7") zusammengesetzt ist.

11. Sitzmöbel (1) nach einem der vorangegangenen Ansprüche,
**dadurch gekennzeichnet dass**,
die miteinander zu verbindenden Sitzschalen (2, 3) in ihren umlaufenden Randbereichen (4) mittels einer Verklebung (9) miteinander verbunden sind.

12. Sitzmöbel (1) nach einem der vorangegangenen Ansprüche 1 bis 10,
**dadurch gekennzeichnet dass**,
die miteinander zu verbindenden Sitzschalen (2, 3) in ihren seitlich umlaufenden Randbereichen (4) mittels Verbindungsleisten (17) miteinander verbunden sind, die durchgängig oder partiell die seitlich umlaufenden Randbereiche (4) lösbar miteinander verbinden.

13. Sitzmöbel (1) nach Anspruch 12,
**dadurch gekennzeichnet dass**,
die Verbindungsleisten (15) im Querschnitt als C-Profil oder als E-Profil (17) ausgebildet sind, wobei die Außenkanten der Sitzschalen von den Profilen umgriffen werden.

14. Sitzmöbel (1) nach einem der vorangegangenen Ansprüche 12 oder 13,
**dadurch gekennzeichnet dass**,
die Distanzmittel zur Herstellung des flächigen Spaltraumes (5) zwischen den Sitzschalen (2, 3) integraler Bestandteil des E-Profils der Verbindungsleiste (15) sind, oder als separate Körper in die Profile der Verbindungsleisten (15) eingesetzt sind.

15. Sitzmöbel (1) nach einem der vorangegangenen Ansprüche 12 bis 14,
**dadurch gekennzeichnet dass**,
die Verbindungsleisten (15) Aufnahmen für Befestigungsmittel oder integrale Befestigungsmittel aufweisen zur lösbaren Befestigung an den Sitzschalen (2, 3), wobei diese in entsprechend ausgebildete und angeordnete Aufnahmen in den seitlichen Randbereichen (4) der Sitzschalen (2, 3), eingreifen.

16. Sitzmöbel (1) nach Anspruch 15,
**dadurch gekennzeichnet dass**,
die Verbindungsleisten (15) federartige Befestigungsmittel aufweisen zur lösbaren Befestigung an Nuten an den Sitzschalen (2, 3).

17. Sitzmöbel (1) nach einem der vorangegangenen Ansprüche 12 bis 15,
**dadurch gekennzeichnet dass**,
an den Verbindungsleisten (15) Befestigungspunkte des Unterbaus (13) und/oder weiterer dem Tragen des Sitzmöbels (1) dienender Leisten (16) angeordnet sind.

18. Sitzmöbel (1) nach einem der vorangegangenen Ansprüche 12 bis 14,
**dadurch gekennzeichnet dass**,
in den seitlichen Randbereichen (4) der Sitzschalen (2, 3) flächig ausgebildete Vertiefungen für die versenkte Auflage der Verbindungsleisten (15) auf den Sitzschalen (2, 3) angeordnet sind.

## Claims

1. Item of seating furniture (1) formed from two interconnected seat shells (2, 3), forming as a connected unit the seat surface and backrest of the item of seating furniture (1),
- wherein the top and bottom seat shells (2, 3) joined to form the item of seating furniture (1) are approximately identical in design
- and these are joined to each other only in their edge region (4) such that a free, narrow and flat gap space (5) remains between the seat shells (2, 3),
- which accommodates a decal sheet (7) via a slotlike access opening (6) at the top end (10) of the backrest and/or at the front edge (11) of the seat surface and/or in the rear surface of the item of seating furniture (1),
- which decal sheet has roughly the size of the surface of the item of seating furniture (1).

2. Item of seating furniture (1) according to Claim 1,
**characterized in that**
the slotlike access opening (6) for introducing the decal sheet (7) into the gap space (5) between the seat shells (2, 3) is arranged at the top edge (10) of the backrest and/or at the front edge (11) of the seat surface, extending across their entire width.

3. Item of seating furniture (1) according to Claim 1,
**characterized in that**
the slotlike access opening (6) for introducing the decal sheet (7) is arranged at the rear in the curvature region of the transition from backrest to seat surface.

4. Item of seating furniture (1) according to one of the preceding claims,
**characterized in that**
besides the transversely running slotlike access openings (6) for the decal sheet (7), other apertures (8) are likewise arranged in the bottom seat shell (3), which apertures run approximately at right angles to the former and make possible a guiding of the decal sheet (7) into the gap space (5) between the seat shells (2, 3).

5. Item of seating furniture (1) according to one of the preceding claims,
**characterized in that**
the item of seating furniture (1) is in the form of a chair or a bar stool.

6. Item of seating furniture (1) according to one of the preceding claims,
**characterized in that**
- spacers to produce the flat gap space (5) between the seat shells (2, 3) are arranged at the edge between the seat shells (2, 3),
- wherein these spacers may be part of one or both seat shells (2, 3) along their periphery or at spots, or may be arranged as separate bodies between the seat shells (2, 3).

7. Item of seating furniture (1) according to one of the preceding claims,
**characterized in that**
the flat gap space (5) between the seat shells (2, 3) comprises the entire area of the item of seating furniture (1) minus the connection regions in the peripheral edge region (4) of the item of seating furniture (1), so that a full-surface design is possible by means of an inserted decal sheet (7).

8. Item of seating furniture (1) according to one of the preceding claims,
**characterized in that**
at least one of the seat shells (2, 3) is transparent.

9. Item of seating furniture (1) according to one of the preceding claims,
**characterized in that**
several items of chair-type seating furniture (1) can be detachably joined to form a bench.

10. Item of seating furniture (1) according to one of the preceding claims,
**characterized in that**
the insertable and interchangeable decal sheet (7) is composed of several segments (7', 7").

11. Item of seating furniture (1) according to one of the preceding claims,
**characterized in that**
the seat shells (2, 3) to be joined together are interconnected by means of an adhesive bond (9) in their peripheral edge regions (4).

12. Item of seating furniture (1) according to one of the preceding Claims 1 to 10,
**characterized in that**
the seat shells (2, 3) to be joined together are interconnected by means of connecting strips (17) in their laterally peripheral edge regions (4), which connecting strips interconnect the laterally peripheral edge regions (4) continuously or partially in a detachable manner.

13. Item of seating furniture (1) according to Claim 12,
**characterized in that**
the connecting strips (15) are formed as a C-profile or E-profile (17) in cross section, the outer edges of the seat shells being grasped by the profiles.

14. Item of seating furniture (1) according to one of the preceding Claims 12 and 13,
**characterized in that**
the spacers for producing the flat gap space (5) between the seat shells (2, 3) are an integral part of the E-profile of the connecting strip (15), or are inserted as separate bodies into the profiles of the connecting strips (15).

15. Item of seating furniture (1) according to one of the preceding Claims 12 to 14,
**characterized in that**
the connecting strips (15) have receptacles for fastening means or have integrated fastening means for detachable fastening to the seat shells (2, 3), wherein these engage into correspondingly formed and arranged receptacles in the side edge regions (4) of the seat shells (2, 3).

16. Item of seating furniture (1) according to Claim 15,
**characterized in that**
the connecting strips (15) have tonguelike fastening means for detachable fastening to grooves on the seat shells (2, 3).

17. Item of seating furniture (1) according to one of the preceding Claims 12 to 15,
**characterized in that**
fastening points of the substructure (13) and/or of other strips (16) serving for the supporting of the item of seating furniture (1) are arranged on the connecting strips (15).

18. Item of seating furniture (1) according to one of the preceding Claims 12 to 14,
**characterized in that**
flat recesses are arranged in the side edge regions (4) of the seat shells (2, 3) for the sunken resting of the connecting strips (15) against the seat shells (2, 3).

## Revendications

1. Meuble d'assise (1) formé de deux coques de siège (2, 3) connectées l'une à l'autre, qui, en tant que composant assemblé, forment une surface d'assise et un dossier du meuble d'assise (1),
- les coques de siège supérieure et inférieure (2, 3) assemblées pour former le meuble d'assise (1) sont réalisées approximativement avec la même construction,
- et elles sont connectées l'une à l'autre uniquement le long de leur région de bord (4) de telle sorte qu'il subsiste un espace d'interstice libre étroit et plat (5) entre les coques de siège (2, 3),
- qui, par le biais d'une ouverture d'accès en forme de fente (6) du côté supérieur (10) du dossier et/ou au niveau de l'arête avant (11) de la surface d'assise et/ou dans la surface arrière du meuble d'assise (1), reçoit une feuille décorative (7),
- qui présente approximativement la dimension de la surface du meuble d'assise (1).

2. Meuble d'assise (1) selon la revendication 1,
**caractérisé en ce que**
l'ouverture d'accès en forme de fente (6), pour l'introduction de la feuille décorative (7) dans l'espace d'interstice (5) entre les coques de siège (2, 3) au niveau de l'arête supérieure (10) du dossier et/ou au niveau de l'arête avant (11) de la surface d'assise, est disposée de manière à s'étendre sur toute sa largeur.

3. Meuble d'assise (1) selon la revendication 1,
**caractérisé en ce que**
l'ouverture d'accès en forme de fente (6) pour l'introduction de la feuille décorative (7) est disposée du côté arrière dans la région de la courbure de la transition du dossier à la surface d'assise.

4. Meuble d'assise (1) selon l'une quelconque des revendications précédentes,
**caractérisé en ce**
**qu'**en plus des ouvertures d'accès en forme de fente (6) s'étendant transversalement pour la feuille décorative (7), des orifices supplémentaires (8) s'étendant approximativement à angle droit par rapport à celles-ci sont disposés dans la coque de siège inférieure (3), lesquels permettent un guidage de la feuille décorative (7) dans l'espace d'interstice (5) entre les coques de siège (2, 3).

5. Meuble d'assise (1) selon l'une quelconque des revendications précédentes,
**caractérisé en ce que**
le meuble d'assise (1) est réalisé en forme de chaise ou de tabouret de bar.

6. Meuble d'assise (1) selon l'une quelconque des revendications précédentes,
**caractérisé en ce que**
- des moyens d'espacement pour créer l'espace d'interstice plat (5) entre les coques de siège (2, 3) sont disposés au niveau des bords entre les coques de siège (2, 3),
- ces moyens d'espacement pouvant être une partie périphérique ou ponctuelle d'une ou des deux coques de siège (2, 3) ou pouvant être disposés en tant que corps séparés entre les coques de siège (2, 3).

7. Meuble d'assise (1) selon l'une quelconque des revendications précédentes,
**caractérisé en ce que**
l'espace d'interstice plat (5) entre les coques de siège (2, 3) comprend toute la surface du meuble d'assise (1) moins les régions d'assemblage dans la région de bord périphérique (4) du meuble d'assise (1), de sorte qu'une configuration sur toute la surface par une feuille décorative insérée (7) soit possible.

8. Meuble d'assise (1) selon l'une quelconque des revendications précédentes,
**caractérisé en ce**
**qu'**au moins l'une des coques de siège (2, 3) est réalisée de manière transparente.

9. Meuble d'assise (1) selon l'une quelconque des revendications précédentes,
**caractérisé en ce que**
plusieurs meubles d'assise (1) de type chaises peuvent être assemblés de manière démontable pour former une banquette de siège.

10. Meuble d'assise (1) selon l'une quelconque des revendications précédentes,
**caractérisé en ce que**
la feuille décorative (7) pouvant être insérée et remplacée est constituée de plusieurs segments (7', 7").

11. Meuble d'assise (1) selon l'une quelconque des revendications précédentes,
**caractérisé en ce que**
les coques de siège (2, 3) devant être assemblées l'une à l'autre sont assemblées l'une à l'autre dans leurs régions de bords périphériques (4) au moyen d'un collage (9).

12. Meuble d'assise (1) selon l'une quelconque des revendications précédentes 1 à 10,
**caractérisé en ce que**
les coques de siège (2, 3) devant être assemblées l'une à l'autre sont assemblées l'une à l'autre dans leurs régions de bords périphériques (4) au moyen de réglettes de connexion (17) qui assemblent l'une à l'autre de manière continue ou partiellement et de manière démontable les régions de bord latéralement périphériques (4).

13. Meuble d'assise (1) selon la revendication 12,
**caractérisé en ce que**
les réglettes de connexion (15) sont réalisées en section transversale sous forme de profilé en C ou de profilé en E (17), les arêtes extérieures des coques de siège étant saisies sur leur pourtour par les profilés.

14. Meuble d'assise (1) selon l'une quelconque des revendications précédentes 12 et 13,
**caractérisé en ce que**
les moyens d'espacement pour réaliser l'espace d'interstice plat (5) entre les coques de siège (2, 3) font partie intégrante du profilé en E de la réglette de connexion (15), ou sont insérés sous forme de corps séparés dans les profilés des réglettes de connexion (15).

15. Meuble d'assise (1) selon l'une quelconque des revendications précédentes 12 à 14,
**caractérisé en ce que**
les réglettes de connexion (15) présentent des logements pour des moyens de fixation ou présentent des moyens de fixation intégrés pour la fixation démontable aux coques de siège (2, 3), ceux-ci s'engageant dans des logements disposés et réalisés de manière correspondante dans les régions de bord latéral (4) des coques de siège (2, 3).

16. Meuble d'assise (1) selon la revendication 15,
**caractérisé en ce que**
les réglettes de connexion (15) présentent des moyens de fixation de type languettes pour la fixation démontable à des rainures au niveau des coques de siège (2, 3).

17. Meuble d'assise (1) selon l'une quelconque des revendications précédentes 12 à 15,
**caractérisé en ce que**
des points de fixation de la sous-structure (13) et/ou d'autres réglettes (16) servant à supporter le meuble d'assise (1) sont disposés au niveau des réglettes de connexion (15).

18. Meuble d'assise (1) selon l'une quelconque des revendications 12 à 14,
**caractérisé en ce que**
des renfoncements réalisés à plat sont disposés dans les régions de bord latéral (4) des coques de siège (2, 3) pour l'appui enfoncé des réglettes de connexion (15) sur les coques de siège (2, 3).
